# EUROPÄISCHE PATENTANMELDUNG

(11) **EP 0 436 046 A1**
(43) Veröffentlichungstag der Anmeldung: **10.07.1991**
(21) Anmeldenummer: 90100028.1
(22) Anmeldetag: 02.01.1990
(51) Int. Cl.: E21B 17/07, E21B 25/00

(54) **Abbauortseitig angeordnete Dämpfungseinrichtung für einen Kernbohrstrang**

(71) Anmelder: GEOLOGOPROUCHVATELNO PREDPRIATIE, BG-1000 Sofia (BG)
(72) Erfinder: Nenkov, Nikolay Dimitrov, Dipl.-Ing., Sofia (BG); Yordanov, Dimo Stoyanov Dipl.-Ing., Sofia (BG); Nedyalkov, Peter Vladimirov Dipl.-Ing., Sofia (BG); Hromin, Evgeni Dmitrievich, Dipl.-Ing., Moskau (SU)
(74) Vertreter: Ebbinghaus, Dieter, Dipl.-Ing.

(57) **Zusammenfassung**

Die Dämpfungseinrichtung weist ein mit einem Bohrgestänge (1) verbundenes bohrstrangseitiges Übergangsstück (3) auf, das bohrwerkzeugseitig ein Außengewinde (4) zur Verbindung mit einem Innengewinde eines Gehäuses (5) aufweist. An dem Gehäuse (5) sind an seinem bohrwerkzeugseitigen Ende Stirnfinger (6) ausgebildet, die mit Stirnfingern (7) am bohrstrangseitigen Ende eines bohrwerkzeugseitigen Übergangsstücks (8) in Eingriff stehen. Im Inneren des Gehäuses (5) sind Außenfederringe (11) und Innenfederringe (12) angeordnet, die zusammen ein Federpaket (13) bilden. Das Federpaket (13) steht mit seiner bohrstrangseitigen Stirnfläche in Kontakt mit der bohrwerkzeugseitigen Stirnfläche (14) des bohrstrangseitigen Übergangsstücks (3) und liegt mit seiner bohrwerkzeugseitigen Stirnfläche auf der bohrstrangseitigen Stirnfläche einer Abstandsbuchse (15) auf. Die Abstandsbuchse (15) liegt mit ihrer bohrwerkzeugseitigen Stirnfläche auf der bohrstrangseitigen Stirnfläche einer am bohrwerkzeugseitigen Übergangsstück (8) ausgebildeten, nach innen ragenden Schulter (16) auf. Eine bohrwerkzeugseitige Ringfläche (17) der nach innen ragenden Schulter (16) steht in Kontakt mit einer Ringfläche einer bohrstrangseitigen Außenschulter (18) an einer innerhalb des Federpaketes (13) angeordneten zylindrischen Begrenzungsbuchse (19). Die Begrenzungsbuchse (19) ist ihrerseits über ein an ihrem bohrstrangseitigen Ende ausgebildetes Außenge winde mit einem Innengewinde (2o) am bohrstrangseitigen Übergangsstück (3) verbunden. Die Dämpfung der beim Bohren auftretenden Längsschwingungen wird durch die radiale Verformung der Außenfederringe (11) und der Innenfederringe (12) sowie durch die Reibung erreicht, die sich unter der axialen Belastung zwischen den Kontaktflächen der Federringe einstellt.

## Beschreibung

Die Erfindung betrifft eine abbauortseitig angeordnete Dämpfungseinrichtung für einen Kernbohrstrang, welche ein hohlzylindrisches Gehäuse aufweist, das auf seiner einen Stirnseite mit einem bohrstrangseitigen Übergangsstück und auf seiner anderen Stirnseite mit einem bohrwerkzeugseitigen Übergangsstück verbunden ist.

Derartige Dämpfungseinrichtungen werden in Kernaufnahmerohren vor dem Bohrwerkzeug bzw. Steinbrechwerkzeug zum Bohren von massiven Erzen eingesetzt.

Aus BG-A-44 976 ist bereits eine Dämpfungseinrichtung bekannt, die ein bohrstrangseitiges zylindrisches Übergangsstück aufweist, in das an beiden Enden jeweils ein Innengewinde geschnitten ist. Das bohrstrangseitige Übergangsstück ist mit seinem bohrwerkzeugseitigen Innengewinde mit dem Außengewinde einer Spindel verbunden. Das Übergangsstück hat bohrstrangseitig ferner ein stufenförmig ausgebildetes Außengewinde. In die bohrwerkzeugseitige Stufe sind in Längsnuten Keilfedern eingesetzt. Diese Keilfedern ragen in Sitze in einer mit zwei Schultern versehenen Mutter, welche die bohrwerkzeugseitige Stufe des bohrstrangseitigen Übergangsstücks umfaßt und über ein Gewinde mit einem Gehäuse verbunden ist. Zwischen der Innenwand des Gehäuses und der Spindel ist ein bohrstrangseitiger Ring frei angeordnet, auf dem das bohrwerkzeugseitige Ende des bohrstrangseitigen Übergangstücks aufliegt. Der Innenraum zwischen dem Gehäuse, dem bohrstrangseitigen Ring, der Spindel und einem bohrwerkzeugseitigen Ring bildet eine Arbeitskammer. Diese Arbeitskammer ist durch Zwischenbuchsen in einzelne Sektionen unterteilt. In jeder Sektion ist jeweils ein sphärischer Kopf der Spindel angeordnet. Die Sektionen sind alle mit aktiven Elementen in Form von Kugeln gefüllt. Der bohrwerkzeugseitige Ring, der den beweglichen Boden der Arbeitskammer bildet, liegt auf konzentrisch ineinander angeordneten geschlitzten Federn unterschiedlicher Länge auf. Diese Federn liegen ihrerseits auf einer ringförmigen Mutter, unterhalb der sich ein bohrwerkzeugseitiges Übergangsstück befindet, wobei diese beiden Bauteile über Gewinde mit dem Gehäuse verbunden sind.

Die bekannte Dämpfungseinrichtung hat einen kleinen Innendurchmesser, was den gleichmäßigen Vorschub des Bohrgestänges und die Größe des gewinnbaren Kerns beeinträchtigt. Außerdem ist die Dämpfungseinrichtung axial relativ lang und kompliziert im Aufbau. Das Dämpfungsvermögen ist unzureichend.

Die der Erfindung zugrunde liegende Aufgabe besteht deshalb darin, die Dämpfungseinrichtung der gattungsgemäßen Art derart auszubilden, daß sie bei einfachem Aufbau und ohne Veränderung des Außen- und Innendurchmessers des Bohrgestänges Längsschwingungen in einem weiten Bereich dämpft.

Diese Aufgabe wird ausgehend von der Dämpfungseinrichtung der gattungsgemäßen Art dadurch gelöst, daß das bohrstrangseitige Übergangsstück bohrwerkzeugseitig ein Außengewinde zur Verbindung mit einem Innengewinde im Gehäuse aufweist, daß an dem Gehäuse an seinem bohrwerkzeugseitigen Ende Stirnfinger ausgebildet sind, die mit Stirnfingern am bohrstrangseitigen Ende des bohrwerkzeugseitigen Übergangsstück in Eingriff stehen, daß im Inneren des Gehäuses Außenfederringe und Innenfederringe angeordnet sind, die zusammen ein Federpaket bilden, daß das Federpaket mit seiner bohrstrangseitigen Stirnfläche in Kontakt mit der bohrwerkzeugseitigen Stirnfläche des bohrstrangseitigen Übergangsstücks steht und mit seiner bohrwerkzeugseitigen Stirnfläche auf der bohrstrangseitigen Stirnfläche einer Abstandsbuchse aufliegt, daß die Abstandsbuchse mit ihrer bohrwerkzeugseitigen Stirnfläche auf der bohrstrangseitigen Stirnfläche einer am bohrwerkzeugseitigen Übergangsstück ausgebildeten, nach innen ragenden Schulter aufliegt, daß eine bohrwerkzeugseitige Ringfläche der nach innen ragenden Schulter in Kontakt mit einer Ringfläche einer bohrstrangseitigen Außenschulter an einer innerhalb des Federpakets angeordneten zylindrischen Begrenzungsbuchse steht und daß die Begrenzungsbuchse über ein an ihrem bohrstrangseitigen Ende ausgebildetes Außengewinde mit einem Innengewinde am bohrstrangseitigen Übergangsstück verbunden ist.

In Betrieb wird der Axialdruck des Bohrgestänges über das bohrstrangseitige Übergangsstück, das Federpaket und das bohrwerkzeugseitige Übergangsstück auf das Bohrwerkzeug übertragen. Das Drehmoment wird von dem Bohrgestänge über das bohrstrangseitige Übergangsstück und das Gehäuse durch den Eingriff der Stirnfinger auf das Bohrwerkzeug übertragen. Die Kräfte, die beim Losreißen des Kerns entstehen, werden von der Begrenzungsbuchse aufgenommen. Die Längsschwingungen beim Bohren werden durch eine radiale Verformung der Außenfederringe und der Innenfederringe sowie durch die Reibung gedämpft, die durch den Axialdruck zwischen den Kontaktflächen entsteht. Anhand einer Zeichnung, die ein Ausführungsbeispiel der Dämpfungseinrichtung in einer halbseitig geschnittenen Seitenansicht zeigt, wird die Erfindung näher erläutert.

Bei der in der Zeichnung gezeigten Dämpfungseinrichtung ist ein Bohrstrang 1 an seinem bohrwerkzeugseitigen Ende mit einem Innengewinde versehen. In dieses Innengewinde ist ein Außengewinde 2 eines bohrstrangseitigen hohlzylindrischen Übergangsstücks 3 eingeschraubt. Das Übergangsstück 3 hat an seinem bohrwerkzeugseitigen Ende ein Außengewinde 4, mit dem es in ein Innengewinde an dem bohrstrangseitigen Ende eines Gehäuses 5 eingeschraubt ist. Das Gehäuse 5 ist hohlzylindrisch. Sein bohrwerkzeugseitiges Ende ist verdickt und mit Stirnfingern 6 versehen. Diese Stirnfinger 6 stehen in dem in der Zeichnung gezeigten Eingriff mit Stirnfingern 7 am bohrstrangseitigen Ende eines bohrwerkzeugseitigen Übergangsstücks 8, das eine glatte zylindrische Außenfläche und eine stufenförmig ausgebildete Innenfläche hat. An seinem bohrwerkzeugseitigen Ende ist das bohrwerkzeugseitige Übergangsstück 8 mit einem Innengewinde 9 versehen, mit welchem ein Außengewinde eines Steinbrechwerkzeugs bzw. Bohrwerkzeugs 1o in Gewindeeingriff steht.

In dem zylindrischen Innenraum des Gehäuses 5 sind Außenfederringe 11 und Innenfederringe 12 angeordnet, die zusammen ein Federpaket 13 bilden. Die Außenfederringe 11 haben eine zylindrische Außenfläche und eine doppelkegelförmige Innenfläche. Die Innenfederringe 12 haben eine zylindrische Innenfläche und eine doppelkegelförmige Außenfläche, wobei durch entsprechende komplementäre Ausbildung die Innenflächen der Außenfederringe 11 in die Außenflächen der Innenfederringe 12 ragen.

Das bohrstrangseitige Ende des Federpaketes 13 steht mit der bohrwerkzeugseitigen Stirnfläche des bohrstrangseitigen Über gangsstücks 3 in Kontakt. Mit seinem bohrwerkzeugseitigen Ende liegt das Federpaket 13 auf einer Stützschulter einer zylindrisch ausgebildeten Abstandsbuchse 15 auf. Mit der bohrwerkzeugseitigen Stirnfläche liegt die Abstandsbuchse 15 auf einer nach innen ragenden Schulter 16 des bohrwerkzeugseitigen Übergangsstücks 8 auf. Diese nach innen ragende Schulter 16 hat bohrwerzeugseitig eine Ringfläche 17, mit der die Ringfläche an einer bohrstrangseitigen Außenschulter 18 an einer innerhalb des Federpaketes 13 angeordneten zylindrischen Begrenzungsbuchse 19 in Kontakt steht. Die zylindrische Begrenzungsbuchse 19 ist über ein an ihrem bohrstrangseitigen Ende ausgebildetes Außengewinde mit einem Innengewinde 20 am bohrstrangseitigen Übergangsstück 3 verbunden. Zwischen der Außenfläche und der Innenfläche des Federpaketes 13 und den zugeordneten Zylinderflächen des Gehäuses 5 bzw. der Begrenzungsbuchse 19 ist ein radialer Zwischenraum ausgebildet.

Die Dämpfungseinrichtung überträgt den Axialdruck von dem Bohrgestänge 1 auf das bohrstrangseitige Übergangsstück 3, das Federpaket 13 und das bohrwerkzeugseitige Übergangsstück 8 auf das Bohrwerkzeug 1o. Das Drehmoment wird von dem Bohrgestänge 1 über das bohrstrangseitige Übergangsstück 3 und das Gehäuse 5 über die in Eingriff stehenden Stirnfinger 6 und 7 auf das Bohrwerkzeug 1o übertragen. Die beim Losreißen des Kerns entstehenden Kräfte werden von der Begrenzungsbuchse 19 aufgenommen. Dadurch, daß sich die Außenfederringe 11 und die Innenfederringe 12 radial verformen, sowie dadurch, daß durch den Axialdruck zwischen den Kontaktflächen der Federringe eine Reibung hervorgerufen wird, werden die beim Bohren entstehenden Längsschwingungen weitgehendst gedämpft.

## Patentansprüche

1. Abbauortseitig angeordnete Dämpfungseinrichtung für einen Kernbohrstrang, welche ein hohlzylindrisches Gehäuse (5) aufweist, das auf seiner einen Stirnseite mit einem bohrstrangseitigen Übergangsstück (3) und auf seiner anderen Stirnseite mit einem bohrwerkzeugseitigen Übergangsstück (8) verbunden ist, dadurch **gekennzeichnet,**
- daß das bohrstrangseitige Übergangsstück (3) bohrwerkzeugseitig ein Außengewinde (4) zur Verbindung mit einem Innengewinde im Gehäuse (5) aufweist,
- daß an dem Gehäuse (5) an seinem bohrwerkzeugseitigen Ende Stirnfinger (6) ausgebildet sind, die mit Stirnfingern (7) am bohrstrangseitigen Ende des bohrwerkzeugseitigen Übergangsstücks (8) in Eingriff stehen,
- daß im Inneren des Gehäuses (5) Außenfederringe (11) und Innenfederringe (12) angeordnet sind, die zusammen ein Federpaket (13) bilden,
- daß das Federpaket (13) mit seiner bohrstrangseitigen Stirnfläche in Kontakt mit der bohrwerkzeugseitigen Stirnfläche (14) des bohrstrangseitigen Übergangsstücks (3) steht und mit seiner bohrwerkzeugseitigen Stirnfläche auf der bohrstrangseitigen Stirnfläche einer Abstandsbuchse (15) aufliegt,
- daß die Abstandsbuchse (15) mit ihrer bohrwerkzeugseitigen Stirnfläche auf der bohrstrangseitigen Stirnfläche einer am bohrwerkzeugseitigen Übergangsstück (8) ausgebildeten, nach innen ragenden Schulter (16) aufliegt,
- daß eine bohrwerkzeugseitige Ringfläche (17) der nach innen ragenden Schulter (16) in Kontakt mit einer Ringfläche einer bohrstrangseitigen Außenschulter (18) an einer innerhalb des Federpaketes (13) angeordneten zylindrischen Begrenzungsbuchse (19) steht und
- daß die Begrenzungsbuchse (19) über ein an ihrem bohrstrangseitigen Ende ausgebildetes Außengewinde mit einem Innengewinde (2o) am bohrstrangseitigen Übergangsstück (3) verbunden ist.
